# FASCICULE DE BREVET EUROPEEN

(11) **EP 0 037 460 B1**
(45) Date de publication et mention de la délivrance du brevet: **05.10.1983**
(21) Numéro de dépôt: 81101434.9
(22) Date de dépôt: 27.02.1981
(51) Int. Cl.: C21B 5/00, B65G 53/06

(54) **Procédé et dispositif de régulation de pression et de fluidisation d'une masse pulvérulente dans une enceinte de distribution**
Verfahren und Vorrichtung zur Druckregelung und Fluidisierung einer pulverförmigen Masse in einem Verteilungsgefäss
Process and installation for regulating pressure and fluidisation of a pulverized mass in a distribution container

(30) Priorité: 04.04.1980 LU 82336
(43) Date de publication de la demande: 14.10.1981
(73) Titulaire: PAUL WURTH S.A., 1122 Luxembourg (LU)
(72) Inventeur: Ulveling, Léon, Howald (LU)
(74) Mandataire: Meyers, Ernest

## Description

La présente invention concerne un procédé et un dispositif de régulation de pression et de fluidisation d'une masse pulvérulente dans une enceinte de distribution sous pression qui est pourvue, du côté aval d'une série d'orifices d'extraction de la matière pulvérulente et reliée, du côté amont, à un réservoir intermédiaire d'alimentation en matière pulvérulente qui est conçu comme sas pour être alternativement aéré et mis sous une pression sensiblement égale ou supérieure à la pression dans ladite enceinte et être mis en communication avec celle-ci.

Quoique n'y étant pas limitée, l'invention a trait plus particulièrement à une installation du genre décrit dans le brevet LU-A-81 388, conçue pour l'injection de poudre de charbon ou de lignite dans un haut fourneau. Dans cette installation, la poudre de charbon ou de lignite est extraite par le fond de l'enceinte à travers les orifices d'extraction pourvus de sas de soufflage à rotor alvéolaire pour être acheminée ensuite par voie pneumatique à chacune des tuyères du haut fourneau et être injectée dans celui-ci.

Pour assurer une évacuation uniforme de la matière pulvérulente à travers chacun des sas de soufflage, il faut que la pression à l'intérieur de cette enceinte de distribution soit supérieure à la pression de transport pneumatique en aval de ces sas. En outre, il est absolument indispensable que la masse à l'intérieur de l'enceinte soit parfaitement fluide. Pour remplir ces deux conditions, on a proposé dans le brevet LU-A-81 388, d'injecter dans l'enceinte un gaz, notamment de l'air sous pression, pour assurer la fluidisation et la pression à l'intérieur de l'enceinte. L'air sous pression est évacué de l'enceinte à travers un clapet auto-régulateur de pression, réglé de manière à lâcher vers l'atmosphère la quantité d'air nécessaire et suffisante pour assurer la pression voulue à l'intérieur de l'enceinte.

Toutefois, la mise en œuvre de ce procédé de fluidisation et de régulation de pression dans l'enceinte présente l'inconvénient d'une consommation considérable d'air sous pression. A titre d'exemple, il faudrait, pour une enceinte de distribution d'un diamètre de 3,80 mètres, une quantité d'air sous pression équivalant à 21 kg par minute.

Le but de la présente invention est un nouveau procédé de fluidisation de la masse pulvérulente dans l'enceinte et de régulation de pression à l'intérieur de celle-ci, qui ne présente pas l'inconvénient mentionné ci-dessus, c'est-à-dire un procédé dont la mise en oeuvre est possible, même avec une consommation modeste en air comprimé. L'invention concerne également un dispositif pour assurer la mise en oeuvre de ce procédé.

Pour atteindre cet objectif, le procédé selon la présente invention est essentiellement caractérisé en ce que, au mois lors d'une première phase correspondant à l'isolement du réservoir intermédiaire de l'enceinte de distribution, on injecte dans celle-ci un gaz sous pression, en ce que l'on recycle ce gaz en filtrant et en comprimant le gaz évacué de cette enceinte, et en le réinjectant dans celle-ci, et en ce que, lors d'une deuxième phase, correspondant à la mise en communication du réservoir intermédiaire avec l'enceinte de distribution, on établit une circulation forcée d'un gaz sous pression que l'on injecte dans le réservoir intermédiaire, que l'on évacue de l'enceinte sous pression et que l'on filtre et comprime avant de le réinjecter dans le récipient intermédiaire.

De préférence, on utilise, à cet effet, le même gaz lors des deux phases, en envoyant le gaz évacué de l'enceinte de distribution alternativement dans le réservoir intermédiaire et dans l'enceinte de distribution.

Lors de la deuxième phase, il est possible de recycler le gaz évacué de l'enceinte de distribution en partie dans celle-ci et en partie dans le réservoir intermédiaire.

En outre, on branche périodiquement l'enceinte de distribution sur une source d'appoint de gaz sous pression pour compenser les pertes.

Le recyclage du gaz envoyé sous pression dans l'enceinte de distribution permet une réduction considérable de la consommation de ce gaz, cette consommation n'étant constituée que par l'apport de gaz à travers la source d'appoint pour compenser les pertes.

L'installation pour la mise en oeuvre de ce procédé comporte un premier circuit reliant une ouverture d'évacuation prévue dans la partie supérieure de l'enceinte à une ouverture d'admission d'un gaz sous pression prévu à la partie inférieure de cette enceinte et un second circuit reliant ladite ouverture d'évacuation au réservoir intermédiaire, le premier et le second circuit ayant une branche commune dans laquelle sont prévus au moins un filtre et un surpresseur, alors que dans chacune des branches séparées du premier et du second circuits est prévue une vanne pour régler la circulation des gaz dans chacun des deux circuits.

D'autres particularités et caractéristiques ressortiront de la description détaillée d'un mode de réalisation présenté ci-dessous, à titre d'illustration, en référence à la figure unique qui montre schématiquement une partie d'une installation analogue à celle faisant l'objet du brevet LU-A-81 388 et sur laquelle on a greffé le dispositif de recyclage des gaz de fluidisation et de régulation de pression.

Sur la figure, la référence 2 représente une enceinte dans laquelle une matière pulvérulente, par exemple, de la poudre de charbon ou de lignite, est stockée en vue de l'injection dans un four 10, par exemple un haut fourneau. La matière pulvérulente est extraite de l'enceinte 2 à travers une série de sas de soufflage à rotor alvéolaire représentés par la référence 4, tandis que le transport et l'injection sont effectués par voie pneumatique à travers une conduite 6 alimentée par un fluide de propulsion envoyé par un compresseur 8.

La référence 12 désigne un réservoir intermédiaire servant au remplissage de l'enceinte 2. La communication entre le réservoir 12 et l'enceinte 2 est établie à travers une paire de clapets 14 et 16, commandés automatiquement par un système de détection d'un niveau minimal et d'un niveau maximal, représenté schématiquement par 18, dans l'enceinte 2. Lors du remplissage du réservoir 12, celui-ci est isolé de l'enceinte 2 par la fermeture des clapets 14 et 16 pour être aéré à travers un clapet 20. Pour que le système de transport et d'injection pneumatique dans le four 10 fonctionne correctement, il faut que la pression dans l'enceinte 2 soit supérieure à la pression dans le four 10, tandis que la pression dans le réservoir 12, lors du remplissage de l'enceinte 2 doit être au moins égale à la pression dans cette enceinte.

Afin de maintenir une pression suffisante dans l'enceinte 2 et afin d'assurer une fluidisation optimale de la masse pulvérulente, on injecte dans cette enceinte 2 un gaz, dé préférence de l'air, sous pression à travers une conduite 22. Le réglage de la pression à l'intérieur de l'enceinte 2 est assuré à travers un clapet auto-régulateur de pression 28 destiné à relier l'enceinte 2 à travers un filtre 24 à l'atmosphère. Ce clapet 28 est étalonné sur une pression de consigne et s'ouvre automatiquement dès que la pression à l'intérieur de l'enceinte 2 dépasse cette valeur.

Pour éviter une consommation excessive d'air sous pression en lâchant vers l'atmosphère à travers le clapet 28 l'air injecté sous pression à travers la conduite 22, on prévoit une conduite de recyclage 30, branchée entre le filtre 24 et le clapet auto-régulateur de pression 28. Cette conduite 30 recycle l'excès d'air vers la conduite 22, de manière à établir un circuit fermé. La circulation dans cette conduite de recyclage 30 est contrôlée au moyen d'un clapet 26 monté au-dessus du filtre 24. Pour compenser les pertes de charge dues à ce recyclage, on prévoit dans la conduite 30 un surpresseur32.

Une conduite auxiliaire 34 relie, en outre, la conduite 30, à partir d'un point situé en aval du surpresseur32, au réservoir intermédiaire 12. L'air sous pression recyclé à travers la conduite 30 peut donc être envoyé soit à travers la conduite 2⁹ dans l'enceinte 2 soit à travers la conduite 34 dans le réservoir 12, le contrôle dans l'une et/ou l'autre des deux conduites 22, 34 étant assuré par une paire de clapets 36 et 38 prévus respectivement dans les conduites 22 et 34.

Pour compenser les pertes d'air, la conduite de recyclage 30 est reliée à travers une conduite d'appoint 40 au compresseur 8. L'approvisionnement du circuit de recyclage est assuré par un clapet automatique 42.

Pour assurer une circulation correcte dans les différents circuits, ceux-ci sont pourvus chacun d'un clapet anti-retour représentés respectivement par 42, 44, 46 et 48.

On va décrire maintenant brièvement le fonctionnement du système illustré sur la figure. On va d'abord supposer que l'enceinte 2 est en cours de vidange et qu'elle est isolée du réservoir 12 par la fermeture des clapets 14 et 16, ce réservoir 12 étant en phase de remplissage. Dans ce cas l'air sous pression circule en circuit fermé à travers la conduite22, l'enceinte 2, le filtre 24 et la conduite de recyclage 30, grâce à l'opération du surpresseur 32. Pour compenser la diminution de volume à l'intérieur de l'enceinte 2 résultant de l'extraction de la masse pulvérulente on injecte une certaine quantité d'air sous pression à travers la conduite d'appoint 40 et la vanne 42. Si la pression dans l'enceinte 2 et dans le circuit de recyclage dépasse la valeur de consigne sur laquelle est étalonné le clapet auto-régulateur 28, celui-ci est ouvert automatiquement pour rétablir la pression maximale.

Lorsque le niveau de la masse pulvérulente dans l'enceinte 2 atteint le niveau minimal, les clapets 14 et 16 sont ouverts pour établir la communication entre le réservoir 12 et l'enceinte 2. Pour assurer le transfert du contenu du réservoir 12 dans l'enceinte 2, on branche, lors de cette phase de remplissage de l'enceinte 2, la conduite de recyclage 30 à travers la conduite 34 au réservoir 12, en ouvrant le clapet 38. Simultanément on ferme complètement, ou seulement en partie, le clapet 36, c'est-à-dire que l'air recyclé à travers la conduite 30 est envoyé totalement ou partiellement à travers la conduite 34 dans le réservoir 12 pour assurer. l'écoulement de la matière pulvérulente vers l'enceinte 2. Dès que le niveau maximal est atteint dans l'enceinte 2, ou que le réservoir intermédiaire 12 est vide, on ferme les clapets 14 et 16. En même temps, on ferme le clapet 38 pour déconnecter la conduite 30 et assurer le recyclage complet de l'air sous pression à travers la conduite 22 dans l'enceinte 2.

## Revendications

1. Procédé de régulation de pression et de fluidisation d'une masse pulvérulente dans une enceinte de distribution sous pression qui est pourvue, du côté aval d'une série d'orifices d'extraction de la matière pulvérulente et reliée, du côté amont, à un réservoir intermédiaire d'alimentation en matière pulvérulente qui est conçu comme sas pour être alternativement aéré et mis sous une pression sensiblement égale ou supérieure à la pression dans ladite enceinte et être mis en communication avec celle-ci, caractérisé en ce que, au moins lors d'une première phase correspondant à l'isolement du réservoir intermédiaire de l'enceinte de distribution, on injecte dans celle-ci un gaz sous pression, en ·ce que l'on recycle ce gaz en filtrant et en comprimant le gaz évacué de cette enceinte, et en le réinjectant dans celle-ci, et en ce que, lors d'une deuxième phase, correspondant à la mise en communication du réservoir intermédiaire avec l'enceinte de distribution, on établit une circulation forcée d'un gaz sous pression que l'on injecte dans le réservoir intermédiaire, que l'on évacue de l'enceinte sous pression et que l'on filtre et comprime avant de le réinjecter dans le récipient intermédiaire.

2. Procédé selon la revendication 1, caractérisé en ce que l'on utilise, lors des deux phases, le même gaz, en envoyant le gaz évacué de l'enceinte de distribution alternativement dans le réservoir intermédiaire et dans l'enceinte de distribution.

3. Procédé selon l'une quelconque des revendications 1 ou 2, caractérisé en ce que le gaz évacué de l'enceinte de distribution est recyclé en partie dans celle-ci et en partie dans le réservoir intermédiaire lors de la deuxième phase.

4. Procédé selon l'une quelconque des revendications 1 à 3, caractérisé en ce que l'on branche périodiquement l'enceinte de distribution sur une source d'appoint de gaz sous pression pour compenser les pertes.

5. Procédé selon l'une quelconque des revendications 1 à 4, caractérisé en ce que le gaz sous pression est de l'air.

6. Installation pour la mise en oeuvre du procédé selon l'une quelconque des revendications 1 à 5, caractérisée par un premier circuit reliant une ouverture d'évacuation prévue dans la partie supérieure de l'enceinte (2) à une ouverture d'admission d'un gaz sous pression prévue à la partie inférieure de cette enceinte (2), et un second circuit (34) reliant ladite ouverture d'évacuation au réservoir intermédiaire (12), le premier et le second circuit ayant une branche commune (30) dans laquelle sont prévus au moins un filtre (24) et un surpresseur (32), alors que dans chacune des branches séparées du premier et du second circuit est prévue une vanne (36), (38) pour régler la circulation des gaz dans chacun des deux circuits.

7. Installation selon la revendication 6, caractérisée en ce que la branche commune (30) est reliée, en amont du surpresseur (32) à une conduite d'appoint (40).

8. Installation selon l'une quelconque des revendications 6 ou 7, caractérisée en ce que la branche commune (30), le premier circuit (22), le second circuit (34) et la conduite d'appoint (40) sont pourvus de clapets anti-retour (42, 44, 46, 48).

9. Installation selon l'une quelconque des revendications 6 à 8, caractérisée par un clapet auto-régulateur de pression 28 reliant l'enceinte (2) et la branche commune (30) à l'atmosphère.

## Claims

1. Process for the regulation of the pressure and fluidization of a pulverulent mass in an enclosure under pressure which is provided on the downstream side with a series of extraction orifices for the pulverulent material and connected on the upstream side with an intermediate feed tank for the supply of the pulverulent material, the tank being designed as a chamber to be alternately aerated and subject to a pressure approximately equal to or above the pressure prevailing in the said enclosure and to be put in communication with this latter, characterized in that at least during a first phase, corresponding to the isolation of the intermediate tank from the distribution enclosure, a gas under pressure is injected into the said enclosure, this gas being recycled by filtering and compressing the gas evacuated from the enclosure and by reinjecting it into the latter, and wherein during a second phase, corresponding to the communication between the intermediate tank with the distribution enclosure, forced circulation is effected of a gas under pressure, which is injected into the intermediate tank, evacuated from the enclosure under pressure and filtered and compressed before being re-injected into the intermediate tank.

2. Process in accordance with claim 1, characterized in that the same gas is used in each phase, the gas evacuated from the enclosure being conveyed into the intermediate tank and into the distribution enclosure in alteration.

3. Process in accordance with either of claims 1 or 2, characterized in that the gas evacuated from the enclosure is recycled partly into the latter and partly into the intermediate tank during the second phase.

4. Process in accordance with any one of claims 1 to 3, characterized in that the distribution enclosure is connected periodically to a supplementary pressure gas source in order to compensate the losses.

5. Process in accordance with any one of claims 1 to 4, characterized in that the pressure gas consists of air.

6. Installation for the performance of the process described in any one of claims 1 to 5, characterized by a first circuit connecting an evacuation aperture provided in the upper part of the enclosure (2) to a pressure gas admission aperture provided in the lower part of the said enclosure (2) and also a second circuit (34) connecting the said evacuation aperture to the intermediate tank (12), the first and the second circuit having one common branch (30) in which are provided at least a filter (24) and a pressure increasing device (32), while each of the separate branches of the first and second circuits contains a valve (36, 38) for regulating the circulation of the gases in each of the circuits.

7. Installation in accordance with claim 6, characterized in that the common branch (30) is connected, upstream from the pressure increasing device (32), to a supplementary supply pipe (40).

8. Installation in accordance with either of claims 6 or 7, characterized in that the common branch (30), the first circuit (22), the second circuit (34) and the supplementary supply pipe (40) are provided with check valves (42, 44, 46, 48):

9. Installation in accordance with any one of claims 6 to 8, characterized by an automatic pressure regulating valve (28) connecting the enclosure (2) and the common branch (30) to the atmosphere.

## Patentansprüche

1. Verfahren zur Druckregelung und Fluidisierung einer pulverförmigen Masse in einem unter Druck stehenden Verteilungsgefäss, welches stromabwärts mit einer Anzahl Austrittsöffnungen für die pulverförmige Masse versehen und stromaufwärts an einem Zwischenspeisebehälter für die pulverförmige Masse angeschlossen ist, der als Schleuse ausgebildet ist um abwechselnd belüftet und unter einen Druck gesetzt zu werden, welcher im wesentlichen gleich hoch oder höher als jener in dem genannten Verteilungsgefäss herrschenden ist, und der dann mit diesem Verteilungsgefäss verbunden werden kann, dadurch gekennzeichnet, dass zumindest während einer ersten Phase, entsprechend der Isolierung des Zwischenbehälters von dem Verteilungsgefäss, in letzteres ein unter Druck stehendes Gas injiziert wird, dass dieses Druckgas zurückgewonnen wird indem das aus dem Verteilungsgefäss abgelassene Gas gefiltert, komprimiert und von neuem in dieses Gefäss injiziert wird, und dass, während einer zweiten Phase, entsprechend der Herstellung der Verbindung des Zwischenbehälters mit dem Verteilungsgefäss, eine Zwangsumwälzung eines Druckgases hergestellt wird, indem dieses Druckgas in den Zwischenbehälter injiziert, aus dem unter Druck stehenden Verteilungsgefäss abgelassen, gefiltert und komprimiert wird, bevor es von neuem in den Zwischenbehälter injiziert wird.

2. Verfahren nach Anspruch 1, dadurch gekennzeichnet, dass bei den genannten zwei Phasen das gleiche Gas verwendet wird, indem das aus dem Verteilungsgefäss abgelassene Gas abwechselnd dem Zwischenbehälter und dem Verteilungsgefäss zugeführt wird.

3. Verfahren nach den Ansprüchen 1 und 2, dadurch gekennzeichnet, dass das aus dem Verteilungsgefäss abgelassene Gas in der ersten Phase teilweise in dieses Gefäss zurückgeführt wird, und teilweise in den Zwischenbehälter.

4. Verfahren nach den Ansprüchen 1 bis 3, dadurch gekennzeichnet, dass das Verteilungsgefäss periodisch zwecks Kompensierung der Verluste an eine Zusatzdruckluftquelle angeschlossen wird.

5. Verfahren nach den Ansprüchen 1 bis 4, dadurch gekennzeichnet, dass das Druckgas Luft ist.

6. Vorrichtung zur Durchführung des Verfahrens nach den Ansprüchen 1 bis 5, gekennzeichnet durch einen ersten Kreislauf (22), welcher eine am oberen Teil des Verteilungsgefässes (2) vorgesehene Auslassöffnung mit einer am unteren Teil dieses Verteilungsgefässes (2) vorgesehenen Druckgas-Einlassöffnung verbindet, und' einen zweiten Kreislauf (34), welcher die genannte Auslassöffnung mit dem Zwischenbehälter (12) verbindet, wobei der erste und der zweite Kreislauf einen gemeinsamen Zweig (30) haben, in welchem zumindest ein Filter (24) und ein Verdichter (32) vorgesehen sind, während in jedem der getrennten Zweige des ersten und des zweiten Kreislaufes ein Ventil (36, 38) vorgesehen ist für die Regelung der Gaszirkulation in jedem der beiden Kreisläufe.

7. Vorrichtung nach Anspruch 6, dadurch gekennzeichnet, dass der gemeinsame Zweig (30) stromaufwärts vom Verdichter (32) an eine Zusatzgasleitung (40) angeschlossen ist.

8. Vorrichtung nach den Ansprüchen 6 und 7, dadurch gekennzeichnet, dass der gemeinsame Zweig (30), der erste Kreislauf (22), der zweite Kreislauf (34) und die Zusatzgasleitung (40) mit Rückschlagklappen (42, 44, 46, 48) versehen sind.

9. Vorrichtung nach den Ansprüchen 6 bis 8, gekennzeichnet durch eine selbsttätige Druckregelklappe (28), welche das Gefäss (2) und den gemeinsamen Zweig (30) mit der Atmosphäre verbindet.
